# EUROPÄISCHE PATENTSCHRIFT

(11) **EP 2 307 614 B1**
(45) Veröffentlichungstag und Bekanntmachung des Hinweises auf die Patenterteilung: **15.02.2012**
(21) Anmeldenummer: 09772132.8
(22) Anmeldetag: 29.06.2009
(51) Int. Cl.: D21H 21/40

(54) **VERFAHREN ZUR HERSTELLUNG EINES SICHERHEITSELEMENTS MIT BEIDSEITIG AUFGEBRACHTER BESCHICHTUNG**
METHOD FOR PRODUCING A SECURITY ELEMENT COMPRISING A COATING WHICH IS APPLIED TO BOTH SIDES
PROCÉDÉ DE FABRICATION D'UN ÉLÉMENT DE SÉCURITÉ POURVU D'UN REVÊTEMENT SUR SES DEUX FACES

(30) Priorität: 01.07.2008 DE 102008030694
(43) Veröffentlichungstag der Anmeldung: 13.04.2011
(73) Patentinhaber: Giesecke & Devrient GmbH, 81677 München (DE)
(72) Erfinder: KELLER, Mario, 83358 Seebruck (DE); RENNER, Patrick, 83677 Reichersbeuern (DE)
(86) Internationale Anmeldenummer: PCT/EP2009/004683
(87) Internationale Veröffentlichungsnummer: WO 2010/000432

(56) Entgegenhaltungen:
- WO-A-03/054297
- WO-A-2004/069560
- WO-A-2005/025891
- WO-A-2005/116335
- DE-A1- 4 334 847
- DE-A1-102004 014 778
- US-A1- 2003 193 183
- US-A1- 2005 104 364
- US-A1- 2005 173 084

## Beschreibung

Die Erfindung betrifft ein Verfahren zur Herstellung eines Sicherheitselementes, das ein Substrat mit mindestens einer Öffnung aufweist, wobei die Öffnung einseitig mit einer lichtdurchlässigen Folie verschlossen wird. Das erfindungsgemäße Sicherheitselement wird auf ein Wertdokument aufgebracht oder ist Teil eines Wertdokumentes. Ist das Sicherheitselement Teil eines Wertdokumentes, wird die Öffnung in das Substrat des Wertdokumentes eingebracht.

Ein Wertdokument im Sinne dieser Erfindung ist insbesondere eine Banknote, ein Wertpapier, eine Kredit- oder Ausweiskarte, ein Pass, eine Urkunde und Ähnliches, ein Label, eine Verpackung oder ein anderes Element für die Produktsicherung.

Aus WO 2005/116335 A1 ist ein Verfahren zur Herstellung von Sicherheitspapier mit mindestens einem transparenten Bereich für Wertdokumente bekannt. Das Sicherheitspapier besteht hierbei aus mindestens einer Lage aus im Wesentlichen nicht transparentem Material, das eine Öffnung bzw. ein Fenster aufweist. Die Öffnung wird zunächst einseitig durch eine transparente Abdecklage, insbesondere eine Folie oder Lackschicht, verschlossen und anschließend durch Extrusionsbeschichten mit einer transparenten Füllung gefüllt.

Druckschrift DE 10 2004 014 778 A1 beschreibt ein Sicherheits- und/oder Wertdokument, insbesondere eine Banknote, mit einem Träger aus einem Papiermaterial und einem insbesondere streifen- oder fadenförmigen Folienelement, das ein oder mehrere optische Sicherheitsmerkmale enthält. Der Träger besitzt ein oder mehrere fensterförmige Durchbrechungen, die mittels des Folienelements, das die Durchbrechungen allseitig überragt, verschlossen sind. Auf die dem Folienelement gegenüberliegende Seite des Trägers aus einem Papiermaterial ist eine die Flächen des Folienelements zumindest im Bereich der Durchbrechungen bedeckende Versiegelungsschicht aufgebracht. Das in Fig. 2 in Verbindung mit Absatz [0027] beschriebene Wertdokument weist eine Ausnehmung auf und enthält einen Träger, ein Folienelement mit einer Dekorlage und einem Trägerfilm sowie eine Versiegelungsschicht, die sich über den Bereich der Ausnehmung erstreckt.

Der Erfindung liegt die Aufgabe zugrunde, ein gattungsgemäßes Sicherheitselement derart weiterzubilden, dass der Schutz gegenüber Fälschungen weiter erhöht wird.

Diese Aufgabe wird durch die Merkmale des Anspruchs 1 gelöst. Weiterbildungen der Erfindung sind Gegenstand der abhängigen Ansprüche.

Erfindungsgemäß wird jeweils mindestens eine zumindest teilweise lichtdurchlässige Beschichtung auf die Oberseite und die Unterseite des Substrats aufgebracht, das insbesondere aus Papier und/oder einer Kunststofffolie besteht. Somit werden sowohl die Oberseite als auch die Unterseite des Substrats mit einer lichtdurchlässigen Beschichtung bedeckt, die vollflächig ausgeführt ist. Die lichtdurchlässige Beschichtung befindet sich somit nicht nur innerhalb der Öffnung im Substrat oder überragt diese nur geringfügig um wenige Millimeter, sondern bedeckt die gesamte Oberfläche des Substrats.

Vorzugsweise werden die Beschichtungen, die auf die Oberseite und die Unterseite des Substrates aufgebracht werden, jeweils unabhängig voneinander extrudiert oder laminiert.

In einer weiteren besonders bevorzugten Ausführungsform werden die Beschichtungen gleichzeitig auf die Oberseite und die Unterseite des Substrats extrudiert. Die Beschichtungen werden somit nicht nacheinander und in aufeinanderfolgenden Arbeitsgängen auf das Substrat extrudiert, sondern gleichzeitig, d.h. in einem einzigen Arbeitsgang.

Die erfindungsgemäße aufgebrachte Beschichtung wird auf der Seite, an der die Öffnung einseitig mit einer lichtdurchlässigen Folie verschlossen ist, eine nahezu gleichmäßige Dicke aufweisen. Auf der gegenüberliegenden Seite wird sich bei einem Aufbringen mit einer gleich bleibenden Beschichtungsmenge pro Fläche des Substrats im Bereich der Öffnung eine Materialanpassung ergeben. Das Beschichtungsmaterial "fließt" somit in die Öffnung hinein, füllt diese aber nicht vollständig aus. Es bildet sich vielmehr eine Vertiefung im Sicherheitselement, wobei das Beschichtungsmaterial innerhalb der Öffnung eine etwas geringere Schichtdicke aufweist als außerhalb der Öffnung.

Um eine derartige Vertiefung zu vermeiden, wird die Beschichtung im Bereich der Öffnung mit erhöhtem Materialeintrag aufgebracht so dass die Beschichtung die Öffnung vollständig auffüllt. Alternativ kann die Öffnung vor dem Aufbringen der Beschichtung mit einer Füllung versehen werden, die die Öffnung vollständig auffüllt. Diese Füllung kann beispielsweise ein lichtdurchlässiger Patch sein, der mit der zumindest teilweise lichtdurchlässigen Folie verbunden ist und gleichzeitig mit dieser in die Öffnung eingebracht wird.

Beide Alternativen haben den Vorteil, dass im Gegensatz zu einem Verschließen der Öffnung beidseitig durch Folien, ein störender Lufteinschluss zuverlässig vermieden werden kann. Außerdem entstehen keine sich lokal berührenden Folien, die unkontrollierbare optische Effekte erzeugen würden und zu einem vergleichsweise schnellen Verschleiß führen würden. Das erfindungsgemäße Sicherheitselement weist somit besonders vorteilhaft keinen reibungsbedingten Verlust an Transparenz (blind werden) der verwendeten Folien oder Beschichtungen auf.

Die Öffnung im Substrat wird durch bekannte Verfahren des Standes der Technik in das Substrat eingebracht. Derartige bekannte Verfahren des Standes der Technik sind beispielsweise Stanzen oder Laserschnitt. Ebenso kann die Öffnung bereits während der Herstellung des Substrats in das Substrat eingebracht werden, wie beispielsweise in WO 03/054297 A2 beschrieben, deren Offenbarung diesbezüglich in die vorliegende Erfindung aufgenommen wird.

Bevorzugt wird die lichtdurchlässige Folie zum Verschließen der Öffnung als Streifen oder als Patch auf das Substrat aufgebracht, insbesondere auflaminiert. Die lichtdurchlässige Folie kann Träger weiterer Sicherheitselemente, wie etwa ein Volumenhologramm, sein. Ein Patch ist hierbei ein etikettenförmiges Einzelelement, das auf der Oberfläche des Substrats aufgebracht ist. Ein Streifen ist ebenfalls auf der Oberfläche des Substrats aufgebracht, weist jedoch eine Breite auf, die wesentlich geringer ist als seine Länge, wobei der Streifen von einer Kante des Substrats zu einer gegenüberliegenden Kante reicht.

Ein derartiger Streifen ist beispielsweise ein Fensterfaden, ein zweiseitiger Faden oder ein eingebetteter Faden. Ein Fensterfaden tritt hierbei einseitig an die Oberfläche des Substrats, ein zweiseitiger Faden tritt an beiden Seiten an die Oberfläche des Substrats. Ein eingebetteter Faden hingegen befindet sich innerhalb des Substrats und tritt zwar nicht an die Oberfläche des Substrats, kann jedoch auch Aussparungen, z. B. ein Loch, in einem Sicherheitselement überspannen.

Eingebettete Fäden sind beispielsweise aus EP1141 480 A1 und Fensterfäden sowie zweiseitige Fäden beispielsweise aus EP 1 854 641 A2, WO 2003/068525 A1 oder WO 2003/070482 A1 bekannt, deren Merkmale diesbezüglich vollumfänglich in diese Erfindung mit aufgenommen werden.

Ein Sonderfall des zweiseitigen Fensterladens wird auch als Durchsichtsfensterfaden bezeichnet, der gleichzeitig von beiden Seiten des Sicherheitselements aus sichtbar ist. Ein Durchsichtsfensterfaden überspannt sozusagen ein Loch oder einen lichtdurchlässigen Bereich in einem Sicherheitselement. Ein weiterer zweiseitiger Fensterfaden ist ein sogenannter alternierender Fensterfaden, der abwechselnd auf der Vorder- bzw. Rückseite eines Sicherheitselements sichtbar ist.

Neben Sicherheitsfäden besteht auch die Möglichkeit, sogenannte Transferelemente zu verwenden, wobei diese üblicherweise Aussparungen, z. B. ein Loch, überspannen. Als "Transferelement" wird ein Sicherheitselement in der Gestalt eines Streifens oder eines Patches bezeichnet, das auf einer separaten Trägerschicht, beispielsweise einer Kunststofffolie, in der umgekehrten Reihenfolge, wie es später auf dem Substrat zu liegen kommt, vorbereitet wird und anschließend mittels einer Klebstoff- oder Lackschicht in den gewünschten Umrissformen auf das Substrat übertragen wird. Die Form des Sicherheitselements ist nicht beschränkt und es sind alle beliebigen Umrissformen denkbar, bis hin zu filigranen Strukturen, wie Guillochen etc. Die Trägerschicht kann nach dem Übertrag von dem Schichtaufbau des Sicherheitselements abgezogen werden oder als Schutzschicht als fester Bestandteil auf dem Schichtaufbau verbleiben. Als Klebstoffe werden vorzugsweise Heißschmelzkleber verwendet. Es können jedoch auch beliebige andere Klebstoffe, wie Reaktionslacke, verwendet werden.

Hinsichtlich der erfindungsgemäßen Beschichtung wird bei einer Extrusionsbeschichtung, die auf die Oberfläche des Substrats aufgebracht und in die Öffnung gepresst wird, beispielsweise eine Schmelze mit einer Schnecke durch eine Düse gepresst. Bei einer Schlitzdüse kann ein Film entsprechend einer Folie über das Substrat gelegt und mit ihm verbunden werden.

Das Material der lichtdurchlässigen Folie ist bestenfalls solange temperaturbeständig, bis die Extrusionsbeschichtung wieder abgekühlt wurde. Eine Verschmelzung beider Werkstoffe erhöht die Haftung zwischen der lichtdurchlässigen Folie und der Extrusionsbeschichtung, so dass beide nicht zerstörungsfrei voneinander getrennt werden können. Dies erhöht den Fälschungsschutz zusätzlich.

Die erfindungsgemäße Beschichtung kann aber auch auf das Substrat laminiert bzw. aufkaschiert werden. Als Kaschierkleber können lösemittelhaltige oder lösemittelfreie Einkomponenten- und Zweikomponenten-Systeme eingesetzt werden.

Die zumindest teilweise lichtdurchlässigen Folie und die jeweils mindestens eine, zumindest teilweise lichtdurchlässige Beschichtung sind bevorzugt transluzent und besonders bevorzugt transparent ausgeführt. Unter transparent ist hierbei eine Lichtdurchlässigkeit von mindestens 90 % des auftreffenden Lichtes zu verstehen, unter transluzent eine Lichtdurchlässigkeit von unter 90 %, vorzugsweise zwischen 80 % und 20 %. Eine im Wesentlichen opake Schicht hat im Sinne dieser Erfindung eine Lichtdurchlässigkeit von weniger als 20 %, bevorzugt unter 10 % und besonders bevorzugt etwa 0 %.

Besondere Vorteile der erfindungsgemäßen Beschichtung sind, dass sie eine Verschmutzung im Fensterrandbereich verhindert, Lufteinschlüsse zwischen den eine Öffnung abdeckenden Beschichtungen, Füllungen oder Folien verhindert, zumindest bereichsweise ebene Oberflächen und damit eine uneingeschränkte Überdruckbarkeit des Bereichs der Öffnung bzw. des Fensters schafft, und für eine erhöhte Stabilität beim Knicken oder Biegen durch Belastungs- und Spannungsausgleich sorgt.

Anhand der nachfolgenden Ausführungsvarianten bzw. Beispiele und den ergänzenden Figuren werden die Vorteile der Erfindung erläutert. Die beschriebenen Einzelmerkmale und nachfolgend beschriebenen Ausführungsbeispiele sind für sich genommen erfinderisch, aber auch in Kombination erfinderisch. Die Beispiele stellen bevorzugte Ausführungsformen- dar, auf die jedoch die Erfindung in keinerlei Weise beschränkt sein soll.

Des Weiteren sind die Darstellungen in den Figuren des besseren Verständnisses wegen stark schematisiert und spiegeln nicht die realen Gegebenheiten wider. Insbesondere entsprechen die in den Figuren gezeigten Proportionen nicht den in der Realität vorliegenden Verhältnissen und dienen ausschließlich zur Verbesserung der Anschaulichkeit. Des Weiteren sind die in den folgenden Beispielen beschriebenen Ausführungsformen der besseren Verständlichkeit wegen auf die wesentlichen Kerninformationen reduziert. Bei der praktischen Umsetzung können wesentlich komplexere Muster oder Bilder zur Anwendung kommen.

Im Einzelnen zeigen die Figuren schematisch in Seitenansicht:
- Fig. 1: ein Sicherheitselement, das nicht unter den Schutzumfang des Anspruchs 1 fällt, aus einem Substrat mit einer Öffnung, die durch eine zumindest teilweise lichtdurchlässige Folie verschlossen ist, und einer beidseitig aufgebrachten Beschichtung mit einer gleich bleibenden Beschichtungsmenge pro Fläche des Substrats,
- Fig. 2: ein erfindungsgemäßes Sicherheitselement, wobei die Beschichtung im Bereich der Öffnung mit erhöhtem Materialeintrag aufgebracht wird, so dass die Beschichtung die Öffnung vollständig auffüllt,
- Fig. 3: ein erfindungsgemäßes Sicherheitselement, wobei die Öffnung vor dem Aufbringen der Beschichtung mit einer zumindest teilweise lichtdurchlässigen Füllung versehen wird, die die Öffnung vollständig auffüllt,
- Fig. 4: ein erfindungsgemäßes Sicherheitselement gemäß Fig. 3, wobei die lichtdurchlässige Folie als eingebettete Folie ausgeführt ist.

Fig. 1 zeigt ein Sicherheitselement, das nicht unter den Schutzumfang des Anspruchs 1 fällt, aus einem Substrat 1 mit einer Öffnung 5, die durch eine zumindest teilweise lichtdurchlässige Folie 2 verschlossen ist. Auf der Oberseite des Substrats 1 befindet sich eine Beschichtung 3 und auf der Unterseite eine Beschichtung 4, die mit einer gleichbleibenden Beschichtungsmenge pro Fläche auf das Substrat 1 aufgebracht sind. Das Material der Beschichtung 4 "fließt" in die Öffnung 5 hinein und füllt diese nicht vollständig aus. Es bildet sich eine Vertiefung im Sicherheitselement.

Um eine derartige Vertiefung zu vermeiden, wird die Beschichtung 4 gemäß Fig. 2 im Bereich der Öffnung 5 mit erhöhtem Materialeintrag aufgebracht, so dass die Beschichtung die Öffnung 5 vollständig auffüllt.

Alternativ kann die Öffnung 5 gemäß Fig. 3 vor dem Aufbringen der Beschichtung mit einer zumindest teilweise lichtdurchlässigen Füllung 6 versehen werden, die die Öffnung 5 vollständig auffüllt. Diese Füllung 6 kann beispielsweise ein lichtdurchlässiger Patch sein, der mit der zumindest teilweise lichtdurchlässigen Folie 2 verbunden ist und gleichzeitig mit dieser in die Öffnung 5 eingebracht bzw. auflaminiert wird.

Im Bereich der lichtdurchlässigen Folie 2 weist das Substrat 1 am Rand der Öffnung 5 eine Verminderung seiner Dicke auf, die im Wesentlichen der Dicke der lichtdurchlässigen Folie 2 entspricht, so dass die Oberfläche der lichtdurchlässigen Folie 2 bündig mit der Oberfläche des Substrats 1 abschließt. Auf der Oberseite des Substrats 1, die der Beschichtung 3 zugewandt ist, bildet sich somit eine nahezu gleichmäßig dicke Beschichtung 3 ohne Vertiefungen oder Stufen.

Die Verminderung der Dicke des Substrats kann durch Komprimieren des Substrats in diesem Bereich vor dem Aufbringen der lichtdurchlässigen Folie 2 erzeugt werden. Die Verminderung der Dicke kann aber auch bereits während der Herstellung des Substrats erzeugt werden, indem die Folien- oder Blattbildung in der direkten Umgebung der Öffnung behindert, aber nicht verhindert, wird und damit eine dünnere Stelle im Substrat gebildet wird. Dies ist in WO 03/054297 beschrieben, deren Offenbarung diesbezüglich in die vorliegende Erfindung aufgenommen wird. Alternativ kann die Verminderung der Dicke auch durch Kalandrieren erzeugt werden.

Fig. 4 zeigt ein erfindungsgemäßes Sicherheitselement gemäß Fig. 3, wobei die lichtdurchlässige Folie 2 als eingebettete Folie ausgeführt ist. Hierbei ist die Öffnung 5 vor dem Aufbringen der Beschichtung auf beiden Seiten der lichtdurchlässigen Folie 2 mit einer zumindest teilweise lichtdurchlässigen Füllung 6 und 7 versehen, die die Öffnung 5 vollständig auffüllt. Alternativ ist es natürlich auch möglich, beide Beschichtungen mit einer gleich bleibenden Beschichtungsmenge pro Fläche auf das Substrat 1 auszubringen oder die eine Seite mit einer Füllung 5 zu versehen und auf der anderen Seite die Beschichtung 4 mit erhöhtem Materialeintrag aufzubringen.

## Patentansprüche

1. Verfahren zur Herstellung eines Sicherheitselementes, das ein Substrat mit mindestens einer Öffnung aufweist, wobei die Öffnung einseitig mit einer zumindest teilweise lichtdurchlässigen Folie verschlossen wird, und jeweils mindestens eine zumindest teilweise lichtdurchlässige Beschichtung auf die Oberseite und die Unterseite des Substrates vollflächig aufgebracht wird, und wobei entweder die Beschichtung im Bereich der Öffnung mit erhöhtem Materialeintrag aufgebracht wird, so dass die Beschichtung die Öffnung vollständig auffüllt, oder die Öffnung vor dem Aufbringen der Beschichtung mit einer Füllung versehen wird, die die Öffnung vollständig auffüllt.

2. Verfahren nach Anspruch 1, **dadurch gekennzeichnet, dass** die Beschichtungen, die auf die Oberseite und die Unterseite des Substrates aufgebracht werden, jeweils unabhängig voneinander extrudiert oder laminiert werden.

3. Verfahren nach Anspruch 1, **dadurch gekennzeichnet, dass** die Beschichtungen gleichzeitig auf die Oberseite und die Unterseite des Substrates extrudiert werden.

4. Verfahren nach mindestens einem der vorigen Ansprüche, **dadurch gekennzeichnet, dass** die Öffnung im Substrat durch Stanzen, Laserschnitt oder bereits während der Herstellung des Substrates in das Substrat eingebracht wird.

5. Verfahren nach mindestens einem der vorigen Ansprüche, **dadurch gekennzeichnet, dass** die zumindest teilweise lichtdurchlässige Folie zum Verschließen der Öffnung als Streifen oder als Patch auf das Substrat aufgebracht, insbesondere auflaminiert wird.

6. Verfahren nach Anspruch 5, **dadurch gekennzeichnet, dass** die zumindest teilweise lichtdurchlässige Folie ein Fensterfaden, ein zweiseitiger Fensterfaden oder ein eingebetteter Faden ist.

7. Verfahren nach mindestens einem der vorigen Ansprüche, **dadurch gekennzeichnet, dass** das Substrat aus Papier und/oder einer Kunststofffolie besteht.

## Claims

1. A method for producing a security element which has a substrate with at least one opening, wherein the opening is closed on one side with an at least partly light-transmissive foil, and at least one at least partly light-transmissive coating is respectively applied to the upper side and the underside of the substrate over the full surface, and wherein either the coating is applied with elevated material input in the area of the opening, so that the coating completely fills the opening, or the opening is provided before the application of the coating with a filling which completely fills the opening.

2. The method according to claim 1, **characterized in that** the coatings which are applied to the upper side and the underside of the substrate are respectively extruded or laminated independently of each other.

3. The method according to claim 1, **characterized in that** the coatings are extruded onto the upper side and the underside of the substrate simultaneously.

4. The method according to at least one of the above claims, **characterized in that** the opening in the substrate is formed in the substrate by punching, laser cutting or already during the production of the substrate.

5. The method according to at least one of the above claims, **characterized in that** the at least partly light-transmissive foil for closing the opening is applied, in particular laminated, to the substrate as a strip or as a patch.

6. The method according to claim 5, **characterized in that** the at least partly light-transmissive foil is a windowed thread, a two-sided windowed thread or an embedded thread.

7. The method according to at least one of the above claims, **characterized in that** the substrate consists of paper and/or a plastic foil.

## Revendications

1. Procédé de fabrication d'un élément de sécurité comportant un substrat présentant au moins une ouverture, l'ouverture étant fermée d'un côté par un film au moins partiellement translucide, et respectivement au moins un revêtement au moins partiellement translucide étant appliqué à pleine surface sur la face supérieure et sur la face inférieure du substrat, et soit le revêtement étant appliqué avec apport élevé de matière dans la zone de l'ouverture de telle sorte que le revêtement comble complètement l'ouverture, soit l'ouverture étant, avant l'application du revêtement, pourvue d'un remplissage qui comble complètement l'ouverture.

2. Procédé selon la revendication 1, **caractérisé en ce que** les revêtements appliqués sur la face supérieure et sur la face inférieure du substrat sont respectivement extrudés et laminés indépendamment les uns des autres.

3. Procédé selon la revendication 1, **caractérisé en ce que** les revêtements sont extrudés en même temps sur la face supérieure et sur la face inférieure du substrat.

4. Procédé selon au moins une des revendications précédentes, **caractérisé en ce que** l'ouverture se trouvant dans le substrat est pratiquée dans le substrat par découpage à l'emporte-pièce, par découpe au laser ou déjà durant la fabrication du substrat.

5. Procédé selon au moins une des revendications précédentes, **caractérisé en ce que** le film au moins partiellement translucide destiné à fermer l'ouverture est appliqué sur le substrat sous forme de ruban ou de patch, notamment par laminage.

6. Procédé selon la revendication 5, **caractérisé en ce que** le film au moins partiellement translucide est un fil à fenêtre, un fil à double face à fenêtre ou un fil encastré.

7. Procédé selon au moins une des revendications précédentes, **caractérisé en ce que** le substrat consiste en du papier et/ou en un film en matière plastique.
